# EUROPÄISCHE PATENTSCHRIFT

(11) **EP 0 559 129 B1**
(45) Veröffentlichungstag und Bekanntmachung des Hinweises auf die Patenterteilung: **12.06.1996**
(21) Anmeldenummer: 93103279.1
(22) Anmeldetag: 02.03.1993
(51) Int. Cl.: B26B 21/22

(54) **Rasierapparatekopf eines Nassrasierapparates**
Shaving head for a wet razor
Tête de rasage pour rasoir mécanique

(30) Priorität: 06.03.1992 GB 9204825
(43) Veröffentlichungstag der Anmeldung: 08.09.1993
(73) Patentinhaber: Wilkinson Sword Gesellschaft mit beschränkter Haftung, D-42659 Solingen (DE)
(72) Erfinder: Althaus, Wolfgang, W-5600 Wuppertal 12 (DE)
(74) Vertreter: Mansmann, Ivo

(56) Entgegenhaltungen:
- EP-A- 0 453 717
- WO-A-89/09121
- DE-A- 1 909 989
- DE-U- 9 210 042
- US-A- 4 094 066

## Beschreibung

Die Erfindung betrifft einen Rasierapparatekopf, insbesondere eine Rasierklingeneinheit, die am vorderen Ende eines Handgriffes angeordnet ist, wobei die Rasierklingeneinheit als Einfach- oder Doppelrasierklinge ausgebildet in einem Kunststoffkörper festgelegt ist und im Bereich der Oberseite des Rasierapparatekopfes, welche eine Fläche zum Angreifen der Haut der Benutzers bildet, sich Schutzdrähte mit Abstand zueinander und parallel zur Rasierrichtung über die Schneidkanten der Rasierklingeneinheit erstrecken.

Naßrasierapparate sind in verschiedenen Ausführungsformen bekannt. So ist jeweils am vorderen Ende eines Handgriffes ein Rasierapparatekopf angeordnet, der die Einfach- oder Doppelrasierklinge trägt. Dabei kann der Rasierapparatekopf einstückig mit dem Handgriff in Form eines Kunststofformteiles ausgebildet sein. Sofern der Rasierapparatekopf separat vom Handgriff ausgebildet ist und mittels eines entsprechenden Mechanismus auswechselbar an diesem befestigt werden kann, spricht man von einer sogenannten Rasierklingeneinheit, bei der in einem Kunststoffgehäuse eine Einfach- oder Doppelrasierklinge unlösbar eingebettet ist.

Ein Rasierapparatekopf in der Form einer solchen Rasierklingeneinheit ist in der EP 0 389 007 offenbart. Ein Draht mit einer Anzahl nebeneinanderliegender Windungen ist um den Kunststoffkörper gewunden, In dem die Doppelrasierklinge eingebettet ist. Im Bereich der Fläche der Rasierklingeneinheit, die die Haut des Benutzers angreift, erstrecken sich die einzelnen Windungen mit Abstand zueinander und parallel zur Rasierrichtung, während sich auf der Unterseite des Kunststoffkörpers die Windungen in einem Winkel dazu erstrecken. Dieser kennzeichnend gewundene Schutzdraht verbessert die Rasurcharakteristik. Der Draht verhindert beispielsweise das Bilden von Falten oder Anschwellungen der Haut, so daß Verletzungen der Haut auch in mit dem Auge nicht wahrnehmbaren Bereichen verhindert werden können. Darüber hinaus vermindert der Draht den tatsächlichen Rasierwiderstand, da er die Reibungskräfte herabsetzt. Letztendlich verhindert der Schutzdraht noch, daß sich der Benutzer unbeabsichtigt selber schneidet, wenn er die Rasierklingeneinheit unsachgemäß handhabt.

Unglücklicherweise erstrecken sich bei diesem bekannten Rasierapparatekopf die Drähte auch in den Bereich der Rasierklingeneinheit, nämlich in den Bereich, in dem die Rasierklingeneinheit mit dem Handgriff befestigt werden muß. Demgemäß wirken die Windungen des Drahtes und der Befestigungsmechanismus störend aufeinander ein. Darüber hinaus besteht bei den Drahtwindungen dieser bekannten Rasierklingeneinheit die Gefahr, daß sich der Draht zur Seite bewegen kann. Zusätzlich ist die Drahtumwicklung der Klingeneinheiten umständlich und führt nicht zu einer schnellen Massenproduktion.

Die WO-A-8909121 offenbart einen gattungsgemäßen Rasierapparatekopf mit einem Kunststoffkörper mit einer Oberseite, die eine Fläche zum Angreifen der Haut des Benutzers bildet, sowie einer Vorderseite, einer Rückseite und einer in dem Kunststoffkörper angeordneten Doppel-Rasierklingeneinheit. Über die Länge der Klingeneinheit ist eine Reihe von Drähten angeordnet, und zwar derart, daß diese mit ihren Enden an der Vorderseite und der Rückseite des Kunststoffkörpers befestigt sind. Die WO-A-8909121 offenbart, sogenannte "strands" über die Länge der Rasierklingeneinhheit verteilt parallel zur Rasierrichtung anzuordnen und am Kunststoffkörper zu befestigen. Dies deshalb, weil vermieden werden soll, die Drähte in irgendeiner Weise, beispielsweise durch Herumwickeln, direkt an den Klingen zu befestigen.

Davon ausgehend liegt der Erfindung die **Aufgabe** zugrunde, einen Rasierapparatekopf, insbesondere eine Rasierklingeneinheit eines Naßrasierapparates der eingangs genannten angegebenen Art zu schaffen, der eine verbesserte Ausführungsform der Schutzdrähte vorsieht.

Als technische **Lösung** wird mit der Erfindung vorgeschlagen, daß die Drähte als Gitter oder Netz ausgebildet sind, das an der Klingeneinheit befestigt ist.

Der Rasierapparatekopf der vorliegenden Erfindung zeichnet sich somit hauptsächlich dadurch aus, daß die Schutzdrähte auf eine Art und Weise an der Klingeneinheit befestigt sind, die nicht den aufwendigen Arbeitsvorgang umfaßt, daß ein einzelner Draht mehrere Male um die Klingeneinheit gewunden werden muß.

Ein Rasierapparatekopf und insbesondere eine Rasierklingeneinheit, die gemäß der Lehre der vorliegenden Erfindung ausgebildet ist, hat den Vorteil, daß die Unterseite des Kunststoffkörpers frei bleibt, so daß der Handgriff ohne Schwierigkeiten an der Unterseite des Rasierapparatekopfes befestigt werden kann. Demgemäß können insbesondere im Falle von Rasierklingeneinheiten alle möglichen Befestigungssysteme realisiert werden. Darüber hinaus verhindert eine erfindungsgemäße Ausrichtung der befestigten Drähte eine seitliche Verschiebung dieser Drähte.

Die Schutzdrähte sind als Gitter oder Netze ausgebildet, die aus Metall oder einem anderen geeigneten harten Material bestehen, welches vorzugsweise einstückig um die Klingeneinheit gewickelt werden kann, um die gleiche Wirkungsweise wie eine einzelne Drahtader zu erreichen.

Sofern eine Doppelrasierklinge vorgesehen ist, wird in einer Weiterbildung vorgeschlagen, daß die beiden Rasierklingen beieines dazwischen angeordneten Abstandhalters an diesem befestigt sind, wobei die so gebildete Rasierklinge/Abstandhalter/Rasierklinge-Einheit im wesentlichen von oben auf eine Plattform oder Trägereinheit des Kunststoffkörpers aufgesetzt ist. Die in Verbindung mit einer Einzelrasierklinge bemerkten Vorteile sind ebenso auf diese Ausführungsform anwendbar.

Sofern der Rasierapparatekopf eine hintere Abdeckkappe und eine vordere Schutzleiste aufweist, welche vorzugsweise mit einer abgestuften, längsverlaufenden Profilierung versehen ist, wird in einer Weiterbildung vorgeschlagen, daß die Schutzdrähte im Bereich der Schutzleiste und der Abdeckkappe unter diese Bauteile geführt und von diesen abgedeckt werden. Demgemäß erstrecken sich die Schutzdrähte zwischen der Schutzleiste oder der Abdeckkappe und dem eigentlichen Kunststoffkörper mit seiner Klingentrageeinheit. Als Ergebnis dieser Ausführungsform ist die Funktion der vorderen Schutzleiste, insbesondere mit ihrer abgestuften, sich längserstreckenden Profilierung, durch die die Reibung reduzierenden Drahtbereiche nicht beeinträchtigt worden, da die vordere Schutzleiste insbesondere benötigt wird, um die Haut vorzuspannen. Das gleiche ist auf die Funktion der Abdeckkappe anwendbar, welche durch die sich darauf erstreckenden Schutzdrähte nicht nachteilig beeinflußt wird.

In einer bevorzugten Ausführungsform dieses Konzeptes sind die Schutzleiste und die Abdeckkappe über Seitenwände miteinander verbunden, während im Bereich der Schneidkante oder -kanten der Rasierklingeneinheit eine zentrale Öffnung verbleibt. Dieses so ausgebildete Oberteil des Kunststoffkörpers ist auf das Basisteil des Kunststoffkörpers mit seiner die Schutzdrähte beinhaltenden Rasierklingeneinheit, die an einer Trageinheit des Basisteils festgelegt ist, aufgesetzt und anschließend sicher mit diesem Basisteil verbunden. Somit wird als Ergebnis dieses einstückigen Oberteils, welches aus der vorderen Schutzleiste, der hinteren Abdeckkappe und den Seitenstreifen gebildet wird, ein einfacher Aufbau des Rasierapparatekopfes und insbesondere der Rasierklingeneinheit geschaffen. Nachdem die Einzel- oder insbesondere die Doppelrasierklinge in der Trageinheit des Basisteils festgelegt ist, ist es lediglich erforderlich, das Oberteil im wesentlichen von oben auf das Basisteil aufzusetzen und sicher mit diesem zu verbinden. Dies kann beispielsweise durch ein Ineinandergreifen oder jede andere geeignete Art und Weise bewerkstelligt werden.

Um das Ziel der Erfindung, eine sanfte und sichere sowie kurze und wirkungsvolle Rasur zu ermöglichen, ist die Verwendung von Drähten entscheidend. Ebenso ist es entscheidend, daß der Raum zwischen den Drähten sowie die Dicke der Drähte nicht zu groß und nicht zu klein ist, da bei einem zu großen Abstand und einer zu geringen Dicke die gewünschte Sicherheit und der Komfort nicht erreicht werden können und bei einem zu geringen Abstand und einer zu großen Dicke die gewünschte Kürze der Rasur nicht erreicht werden kann.

Ausführungsbeispiele eines erfindungsgemäßen Rasierapparatekopfes in Form einer Rasierklingeneinheit eines Naßrasierapparates werden nachfolgend anhand der Zeichnungen dargestellt. In den Zeichnungen zeigen:
- Fig. 1: eine Draufsicht auf eine erste beispielhafte Ausführungsform eines erfindungsgemäßen Rasierapparatekopfes in der Form einer Rasierklingeneinheit eines Naßrasierapparates;
- Fig. 2: eine Vorderansicht der Rasierklingeneinheit gemäß Fig. 1;
- Fig. 3: eine Draufsicht auf das Basisteil;
- Fig. 4: eine Vorderansicht des Basisteils;
- Fig. 5: einen vergrößerten Schnitt entlang der Linie I-I in Fig. 1 und
- Fig. 6: eine Draufsicht auf ein Gitter gemäß der ersten Ausführungsform, bevor es auf der Klingeneinheit angeordnet wird.

Ein Rasierapparatekopf in Form einer sogenannten Rasierklingeneinheit für einen Naß- oder Sicherheitsrasierapparat, die am vorderen Ende eines nicht dargestellten Handgriffes befestigt werden kann, besteht aus einem Kunststoffkörper 1, in dem zwei Rasierklingen 2 angeordnet sind, deren Schneidkanten 3 parallel und versetzt hintereinander verlaufen.

Der Kunststoffkörper 1 besteht aus einem Basisteil 4 mit den Rasierklingen 2 sowie aus einem auf dieses Basisteil 4 aufgesetzten Oberteil 5.

Das Basisteil 4 des Kunststoffkörpers 1 weist zunächst im Inneren Durchführungsschlitze 6 auf. Oberseitig definiert das Basisteil 4 eine Plattform oder Trageeinheit 7 für die Rasierklingen 2. Zu diesem Zweck ist zwischen den beiden Rasierklingen 2 sandwichartig ein Abstandhalter 8 angeordnet, wobei die beiden Rasierklingen 2 fest mit diesem Abstandhalter 8 verbunden sind. Diese Bauteile bilden somit eine Rasierklinge/Abstandhalter/Rasierklinge-Einheit 9, die von oben auf die Trageeinheit 7 des Basisteils 4 aufgesetzt wird. Zu diesem Zweck umfaßt der Abstandhalter 8 sich von der Rückseite und den beiden Enden des Abstandhalters 8 her erstreckende Vorsprünge 17, welche in Einbuchtungen oder Schlitzen 10 in den Seiten des Basisteils 4 Aufnahme finden.

Die Einheit 9 ist mit einem Gitter 26 bedeckt, welches Drähte 11 beinhaltet, die sich über die Klingen erstrecken. Um das Gitter 26 zu befestigen, ist der untere Bereich der Vorderseite 13 des Basisteils 4 mit abwärts gerichteten, einteiligen Vorsprüngen 14 versehen, die als verlängerte Leisten ausgebildet sind. Der Abstand der Vorsprünge 14 ist, in Richtung der Schneidkanten 3 der Rasierklingen 2 gesehen, im wesentlichen entsprechend dem Abstand der Drähte 11 des Gitters 26. Alternativ kann das Gitter 26 auch vollständig um die Einheit 9 gewickelt und an seinen eigenen Enden befestigt werden. Bei einer weiteren bevorzugten Ausführungsform kann das Gitter 26 mittels der Vorsprünge 17 des Abstandhalters 8 an der Einheit 9 befestigt werden. Diese Vorsprünge 17 können an der Hinterkante und jedem Ende des Abstandhalters 8 angeordnet sein.

Das Oberteil 5 ist ein einstückiges Kunststoffbauteil und weist zunächst eine vordere Schutzleiste 18 auf. Diese erstreckt sich parallel zu den Schneidkanten 3 der Rasierklingen 2 und weist eine treppenartige, sich längserstreckende Profilierung 19 auf. Im hinteren Bereich ist eine Abdeckkappe 20 vorgesehen. Diese weist oberseitig einen Gleitstreifen 21 auf. Dieser Gleitstreifen 21 ist konvex gekrümmt und weist zunächst einen ersten Gleitstreifenschenkel 22 sowie einen dazu spitz abgewinkelten zweiten Gleitstreifenschenkel 22' auf, die durch einen Bogen 23 miteinander verbunden sind. Der Winkel zwischen den Gleitstreifenschenkeln 22,22' kann auch rechtwinklig oder stumpf sein. Die beiden Gleitstreifenschenkel 22,22' sind dabei im wesentlichen eben oder leicht konvex gekrümmt ausgebildet. Die Herstellung eines derartigen Gleitstreifens 21 ist mittels eines besonderen Heißformverfahrens möglich. Der besondere Vorteil dieses Gleitstreifens 21 liegt darin, daß er auch am Ende der Rasierklingeneinheit besser wirksam wird. Da die Haut beim Rasieren gespannt und eingedrückt wird, bildet sich am Ende der Rasierklingeneinheit eine Anschwellung aus. Der im Radius geformte Gleitstreifen 21 gleitet dabei in diesem Bereich besser und erhöht somit die sanfte Rasur.

Die vordere Schutzleiste 18 und die hintere Abdeckkappe 20 sind über Seitenwände 24 miteinander verbunden. Zwischen diesen Bauteilen ist eine Öffnung 25 im Bereich der Schneidkanten 3 der Rasierklingen 2 angeordnet, wie es besonders der Draufsicht in Fig. 1 zu entnehmen ist.

Bei allen Ausführungsformen sind die Drähte 11 in einem bevorzugten Abstand zueinander angeordnet und weisen eine bevorzugte Dicke auf, damit die Ziele Komfort, Sicherheit und Kürze erreicht werden können. Der bevorzugte Abstand beträgt wenigstens 2 mm und die bevorzugte Dicke beträgt wenigstens 0,1 mm. Bei besonderen Einsätzen, beispielsweise starkem Bartwuchs, werden entsprechende Abstände von 3 mm und Dicken von 0,15 mm bevorzugt.

Die vorliegende Erfindung ist selbstverständlich in keiner Weise auf die speziellen offenbarten Erklärungen und Zeichnungen beschränkt, sondern umfaßt jede Abwandlung im Rahmen der anhängigen Schutzansprüche.

### Bezugszeichenliste

- 1: Kunststoffkörper
- 2: Rasierklinge
- 3: Schneidkante
- 4: Basisteil
- 5: Oberteil
- 6: Durchführungsschlitz
- 7: Plattform/Trageinheit
- 8: Abstandhalter
- 9: Rasierklinge/Abstandhalter/Rasierklinge-Einheit
- 10: Einbuchtung/Schlitz
- 11: Draht
- 12: Oberseite
- 13: Vorderseite
- 14: Vorsprung
- 16: Rückseite
- 17: Vorsprung
- 18: Schutzleiste
- 19: Profilierung
- 20: Abdeckkappe
- 21: Gleitstreifen
- 22: Gleitstreifenschenkel
- 22': Gleitstreifenschenkel
- 23: Bogen
- 24: Seitenwand
- 25: Öffnung
- 26: Gitter/Netz

## Patentansprüche

1. Rasierapparatekopf mit einem Kunststoffkörper (1) mit einer Oberseite (12), die eine Fläche zum Angreifen der Haut des Benutzers bildet, sowie einer Vorderseite (13), einer Rückseite (16) und einer in dem Kunststoffkörper (1) angeordneten Rasierklingeneinheit (2), wobei eine Reihe von Drähten (11) über die Länge der Klingeneinheit verteilt angeordnet ist, dadurch gekennzeichnet, daß die Drähte (11) als Gitter oder Netz (26) ausgebildet sind, das an der Klingeneinheit befestigt ist.

2. Rasierapparatekopf nach Anspruch 1, dadurch gekennzeichnet, daß das Gitter (26) mittels Vorsprüngen an dem Abstandhalter (8) mit der Rasierklinge/Abstandhalter/Rasierklinge-Einheit (9) verbunden ist.

3. Rasierapparatekopf nach Anspruch 1 oder 2, dadurch gekennzeichnet, daß die Drähte (11) mit wenigstens 2 mm Abstand zueinander angeordnet sind und eine Dicke von wenigstens 0,1 mm aufweisen.

4. Rasierapparatekopf nach einem der Ansprüche 1 bis 3, dadurch gekennzeichnet, daß die Drähte (11) mit wenigstens 3 mm Abstand zueinander angeordnet sind und eine Dicke von wenigstens 0,15 mm aufweisen.

5. Rasierapparatekopf nach einem der Ansprüche 1 bis 4, dadurch gekennzeichnet, daß die Rasierklingeneinheit zwei Rasierklingen (2) umfaßt, die auf gegenüberliegenden Seiten eines zwischen diesen angeordneten Abstandhalters (8) festgelegt und eine Rasierklinge/Abstandhalter/Rasierklinge-Einheit (9) bilden.

## Claims

1. A razor head comprising a plastic body (1) having an upper side (12) that defines a surface for engaging the skin of the user with said plastic body (1) also having a front side (13) and a back side (16), and a razor blade means (2) disposed in said plastic body (1), in which a series of strands (11), are spaced along the length of said blade means, characterised in that the strands 11 are comprised in a mesh or net (26) which is and fixedly attached to the razor head.

2. A razor head according to claim 5, characterised in that the mesh (26) is connected to the blade/spacer/blade unit (9) by means of projections on the spacer (8).

3. A razor head according to claim 1 or 2, characterised in that the wire strands (11) are spaced at least 2 mm from each other and comprise a thickness of at least 0.1 mm.

4. A razor head according to any one of claims 1 to 3, characterised in that the strands (11), are spaced at least 3 mm from each other and have a thickness of at least 0.15 mm.

5. A razor head according to any one of claims 1 to 4, characterised in that the razor blade means comprises two razor blades connected to opposite sides of a spacer (8) disposed there between to form a blade/spacer/blade unit (9).

## Revendications

1. Tête de rasage pour rasoir mécanique, comprenant un corps en matière plastique (1) avec une face supérieure (12) constituant une face d'attaque de la peau de l'utilisateur, ainsi qu'une face avant (13), une face arrière (16) et un ensemble de lames de rasage (2) disposé dans le corps en matière plastique (1), une série de fils métalliques (11) étant disposée, distribuée sur la longueur de l'ensemble de lame, caractérisée en ce que les fils métalliques (11) sont réalisés sous forme de grille ou de réseau (26), fixé à l'ensemble de lames.

2. Tête de rasage pour rasoir mécanique selon la revendication 1, caractérisée en ce que la grille (26) est reliée, au moyen de saillies réalisées sur l'élément d'espacement (8), à l'ensemble lame de rasage/élément d'espacement/lame de rasage (9).

3. Tête de rasage pour rasoir mécanique selon la revendication 1 ou 2, caractérisée en ce que les fils (11) sont disposés avec un espacement mutuel d'au moins 2 mm et ont une épaisseur d'au moins 0,1 mm.

4. Tête de rasage pour rasoir mécanique selon l'une des revendications 1 à 3, caractérisée en ce que les fils métalliques (11) sont disposés avec un espacement mutuel d'au moins 3 mm et ont une épaisseur d'au moins 0,15 mm.

5. Tête de rasage pour rasoir mécanique selon l'une des revendications 1 à 4, caractérisée en ce que l'ensemble de lames de rasage comprend deux lames de rasage (2), fixées sur des faces opposées d'un élément d'espacement (8) disposé entre celles-ci et constituant un ensemble lame de rasage/éléments d'espacement/lame de rasage (9).
